# EUROPÄISCHE PATENTSCHRIFT

(11) **EP 2 005 803 B1**
(45) Veröffentlichungstag und Bekanntmachung des Hinweises auf die Patenterteilung: **12.10.2011**
(21) Anmeldenummer: 07727835.6
(22) Anmeldetag: 05.04.2007
(51) Int. Cl.: H05B 41/282

(54) **REDUZIERTE VERLUSTLEISTUNG IN ELEKTRONISCHEN VORSCHALTGERÄTEN (EVG'S)**
REDUCED POWER LOSS IN ELECTRONIC BALLASTS
PERTES DE PUISSANCE REDUITES DANS LES BALLASTS ELECTRONIQUES

(30) Priorität: 11.04.2006 DE 102006017341
(43) Veröffentlichungstag der Anmeldung: 24.12.2008
(73) Patentinhaber: OSRAM Gesellschaft mit beschränkter Haftung, 81543 München (DE)
(72) Erfinder: TISO, Michele, 85625 Glonn (DE)
(86) Internationale Anmeldenummer: PCT/EP2007/053367
(87) Internationale Veröffentlichungsnummer: WO 2007/116016

(56) Entgegenhaltungen:
- GB-A- 2 068 656
- US-A- 4 066 930
- US-A- 4 999 547

## Beschreibung

Vorliegende Erfindung betrifft ein Elektronisches Vorschaltgerät (EVG) mit einem ersten Leistungshalbleiter, insbesondere einem MOS-FET, dessen Leistung auf eine Anlaufleistung dimensioniert ist.

### Stand der Technik

Elektronische Vorschaltgeräte (EVGs) werden insbesondere bei Lampen dafür verwendet, dass eine niederfrequente Netzspannung zunächst gleichgerichtet wird und anschließend mittels eines Hochfrequenzwechselgleichrichters in eine hochfrequente Rechteckspannung umgeformt wird. Dadurch wird beispielsweise der Wirkungsgrad der Lampen erhöht und eine längere Lebensdauer erzielt.

Insbesondere Entladungslampen, wie Leuchtstoffröhren oder Energiesparlampen, müssen zur Strombegrenzung mit Vorschaltgeräten betrieben werden. Dabei muss das Zünden der Lampe mit einer hohen Spannung erfolgen, wofür das EVG eine hohe so genannte Anlaufleistung bereitstellen muss. Diese Anlaufleistung kann je nach Lampentyp einige hundert Volt bis mehrere kV betragen. Im statischen Betrieb - also nach Zünden der Gasentladung - kann der Strom wieder reduziert werden, da für den Betrieb der Entladungslampe eine geringe Spannung ausreicht.

Für die Bereitstellung der Spannung ist in dem Vorschaltgerät ein Leistungshalbleiter verantwortlich, dessen Dimension an die geforderte Anlaufleistung angepasst sein muss. Es kommen deshalb meist leistungsstarke MOS-FET-Transistoren zum Einsatz, die jedoch eine hohe Verlustleistung aufweisen, wenn die Lampe in den statischen Betrieb übergeht.

Die US 4,066,930 offenbart eine Schaltungsanordnung zur Energieversorgung von Leuchtstofflampen.

### Darstellung der Erfindung

Aufgabe vorliegender Erfindung ist es deshalb, ein elektronisches Vorschaltgerät bereitzustellen, dessen Wirkungsgrad gegenüber herkömmlichen Lösungen verbessert ist.

Diese Aufgabe wird durch ein elektronisches Vorschaltgerät mit einem ersten Leistungshalbleiter, insbesondere einem MOS-FET, dessen Leistung auf eine Anlaufleistung dimensioniert ist, gelöst, wobei das elektronische Vorschaltgerät mindestens einen zweiten Leistungshalbleiter umfasst, der eine andere Leistung aufweist als der erste Leistungshalbleiter.

Dadurch können in der Anlaufphase - also beim Starten - beide Leistungshalbleiter verwendet werden, was die Bereitstellung einer sehr hohen Anlaufleistung ermöglicht, während im statischen Betrieb der erste Leistungshalbleiter deaktiviert wird und nur noch der zweite Leistungshalbleiter die statische Leistung bereitstellt. Dies erlaubt die Verwendung von kleiner dimensionierten Leistungshalbleitern, wodurch sich deutliche Leistungsersparnisse ergeben, was wiederum den Gesamtwirkungsgrad des Systems verbessert.

Darüber hinaus wird durch die Verwendung von kleiner dimensionierten Leistungshalbleitern, das Problem beseitigt, dass die sehr hohen Treiberleistungen, die bei der

Verwendung von nur einem Leistungshalbleiter nötig wären, den Vorteil der hohen Schaltfrequenzen negieren, da sie den Wirkungsgrad verschlechtern. Spezielle, für sehr hohe Frequenzen gut geeignete Leistungshalbleiter aber sind sehr teuer, was sich wiederum negativ auf die Herstellungskosten auswirkt. Zudem haben kleinere Leistungshalbleiter den Vorteil, dass die Baugröße der Gehäuse, in die sie eingebaut werden, kleiner sein kann.

Besonders vorteilhaft ist ein Ausführungsbeispiel, bei dem die Leistungshalbleiter unterschiedlich dimensioniert sind. Insbesondere ist es vorteilhaft für den statischen Betrieb einen zweiten Leistungshalbleiter zu verwenden, dessen Leistung deutlich geringer ist als die Leistung des ersten Leistungshalbleiters.

Nimmt man an, dass im statischen Betrieb nur etwa 1/3 der Anlaufleistung benötigt werden, kann beispielsweise auch die Leistung des zweiten Leistungshalbleiters nur 1/3 der Leistung des ersten Leistungshalbleiters betragen.

In einem weiteren bevorzugten Ausführungsbeispiel, ist eine Steuereinheit vorgesehen, die das Aktivieren bzw. Deaktivieren der Leistungshalbleiter steuert. Sind die Leistungshalbleiter zudem parallel zueinander angeordnet, kann die Ansteuerung darin bestehen, dass ein Schalter, bspw. ein Unterbrecherkontakt, angesteuert wird, der den ersten Leistungshalbleiter deaktiviert, so dass nur der zweite Leistungshalbleiter die Leistung bereitstellt.

Weitere Vorteile und bevorzugte Ausführungsformen sind in den Unteransprüchen definiert.

### Kurze Beschreibung der Zeichnungen

Im Folgenden wird die Erfindung anhand von Zeichnungen weiter verdeutlicht. Dabei sollen die beispielhaften Zeichnungen allerdings nicht dazu herangezogen werden, die vorliegende Erfindung auf die dargestellten Ausführungsbeispiele einzuschränken.

Es zeigen:
Fig. 1: eine schematische Teilansicht eines Schaltplans eines EVG's aus dem Stand der Technik;
Fig. 2a: eine schematische Teilansicht eines Schaltplans eines ersten Ausführungsbeispiels des erfindungsgemäßen EVG's in eine Anlaufphase;
Fig. 2b: eine schematische Teilansicht eines Schaltplans in Figur 2a gezeigten Ausführungsbeispiels des erfindungsgemäßen EVG's in einem statischen Betrieb; und
Fig. 3: eine schematische Teilansicht eines Schaltplans eines zweiten Ausführungsbeispiels des erfindungsgemäßen EVG's.

### Bevorzugte Ausführung der Erfindung

In den Figuren 1 bis 3 sind lediglich die für die Erfindung relevanten Bauelemente des elektronischen Vorschaltgeräts gezeigt. Dabei bezeichnen gleiche Bezugszeichen identische oder analoge Bauelemente.

Figur 1 zeigt eine Teilansicht eines Schaltplans eines herkömmlichen EVG's und zeigt als ausgewählte Bauteile des EVG's einen Treiber 2, der ein Rechtecksteuersignal ausgibt, einen Leistungshalbleiter 4, der dazu ausgelegt ist, die für den Startvorgang einer hier nicht dargestellten Lampe nötige Leistung auszugeben, einen Transformator 6 zum Kontrollieren der an die Lampe abgegebenen Spannung mit einem Ausgang 8, der beispielsweise mit einer solchen Lampe verbunden sein kann.

Der im Stand der Technik verwendete Leistungshalbleiter 4 muss die für eine Zündung von Gasentladungslampen nötige Spannung bereitstellen. Dazu sind aufgrund der hohen Spannungsanforderung leistungsstarke Leistungshalbleiter, wie beispielsweise leistungsstarke MOS-FETs von Nöten. Solche MOS-FETs können zwar problemlos die geforderte Leistung für das Zünden einer Gasentladungslampe bereitstellen, verbrauchen jedoch auch im statischen Betrieb der Lampe - also nach dem Zündvorgang - viel Energie, so dass sich eine hohe Verlustleistung einstellt. Dies wiederum resultiert in einem schlechteren Wirkungsgrad des EVG's. Darüber hinaus sind die hier verwendeten MOS-FETs relativ groß, so dass einer erwünschten Miniaturisierung des EVG's Bauteilbedingte Grenzen gesetzt sind.

Deshalb wird in vorliegender Erfindung vorgeschlagen, zwei kleine Leistungshalbleiter zu verwenden, die zusammen, die für die Zündung hohe Leistung bereitstellen können, im statischen Betrieb jedoch nur ein Leistungshalbleiter verwendet wird.

Ein solches erfindungsgemäßes EVG ist in Figuren 2a und 2b dargestellt. Dabei zeigt Figur 2a die Schaltung des EVG's im Startzustand und Figur 2b die Schaltung des EVG's im statischen Betrieb.

Erfindungsgemäß werden in dem hier gezeigten Ausführungsbeispiel ein erster Leistungshalbleiter 4 und ein zweiter Leistungshalbleiter 4' verwendet, die parallel geschaltet sind. Des Weiteren ist ein Schaltelement 10 vorgesehen, das geeignet ist, den Leistungshalbleiter 4 zu aktivieren bzw. zu deaktivieren.

In Figur 2a ist die Anlaufphase eines EVG's gezeigt, d.h. der Zustand bei dem eine hohe Spannung zur Verfügung stehen muss, um bspw. eine Gasentladungslampe zu zünden. Dazu ist der Schalter 10 in einer geschlossenen Position, wodurch beide Leistungshalbleiter 4, 4' parallel geschaltet sind, so dass sich ihre Leistungen ergänzen.

Geht die Gasentladungslampe in ihren statischen Betrieb über, kann der erste Leistungshalbleiter 4 deaktiviert werden. Dazu wird, wie in Figur 2b gezeigt, der Schalter 10 geöffnet, so dass eine Leistung nur noch über den zweiten Leistungshalbleiter 4' abgegeben wird. Da der zweite Leistungshalbleiter 4' allein nur noch eine kleinere Leistung zur Verfügung stellen muss, kann er auch auf diese kleinere Leistung optimiert sein. Dadurch wird die Verlustleistung des EVG's deutlich reduziert.

Besonders vorteilhaft ist ein Ausführungsbeispiel, bei dem die Leistung des zweiten Leistungshalbleiters 4' zusätzlich noch geringer ist als die Leistung des ersten Leistungshalbleiters 4. Dies ist möglich, da im statischen Betrieb oft nur 1/3 der für den Startvorgang benötigten Leistung bereitgestellt werden muss. Dies ist in den Figuren 2a, und 2b dadurch schematisch gekennzeichnet, dass der zweite Leistungshalbleiter 4' kleiner dargestellt ist, als der erste Leistungshalbleiter 4. Dies resultiert in einer noch weiteren Leistungsersparnis.

Zudem ist für Schaltvorgänge nur noch ein kleiner Leistungshalbleiter anzusprechen, was deutlich weniger Energie verbraucht, wodurch sich der Gesamtwirkungsgrad des Systems verbessern lässt.

In Figur 3 ist die Teilansicht eines Schaltplans eines zweiten Ausführungsbeispiels des erfindungemäßen EVG's gezeigt. Dieses unterscheidet sich von dem in Figur 2a und 2b gezeigten Ausführungsbeispiel dadurch, dass der Schalter 10 in den Treiber 2 integriert ist. Dies kann beispielsweise durch eine Steuereinheit 12 realisiert sein, die entweder beide Leitungen 14 und 14' zugänglich macht, so dass der ersten und der zweite Leistungshalbleiter 4, 4' eine Leistung bereitstellen können, oder die Leitung 14 blockiert, so dass der Leistungshalbleiter 4 deaktiviert ist.

Offenbart wird ein elektronisches Vorschaltgerät, insbesondere für den Betrieb von Gasentladungslampen, bei dem zu dem herkömmlich vorhanden Leistungshalbleiter ein weiterer Leistungshalbleiter vorhanden ist, der die für den statischen Betrieb nötige Leistung bereitstellt.

## Patentansprüche

1. Elektronisches Vorschaltgerät (EVG) mit einem ersten Transistor (4), insbesondere einem MOS-FET, dessen Leistung auf eine Anlaufleistung dimensioniert ist, wobei das elektronische Vorschaltgerät, mindestens einen zweiten Transistor (4') umfasst und der erste und der zweite Transistor (4, 4') parallel angeordnet sind , **dadurch gekennzeichnet, dass** der zweite Transistor (4') eine andere Leistung als der erste Transistor (4) aufweist .

2. Elektronisches Vorschaltgerät nach Anspruch 1, wobei der zweite Transistor (4') eine geringere Leistung aufweist als der erste Transistor (4).

3. Elektronisches Vorschaltgerät nach einem der vorhergehenden Ansprüche, wobei weiterhin eine Steuereinheit (12) vorgesehen ist, die den ersten und den zweiten Transistor (4, 4') ansteuert.

4. Elektronisches Vorschaltgerät nach einem der vorhergehenden Ansprüche, wobei die Steuereinheit (12) den ersten und den zweiten Transistor (4, 4') derart ansteuert, dass für die Bereitstellung der Anlaufleistung der erste und der zweite Transistor (4, 4') parallel geschaltet sind, wodurch die Anlaufleistung von beiden Transistor bereitgestellt ist.

5. Elektronisches vorschaltgerät nach einem der vorhergehenden Ansprüche, wobei das Vorschaltgerät nach dem Startvorgang mit der Anlaufleistung in einen statischen Betrieb mit einer statischen Leistung wechselt und die Leistung für den statischen Betrieb von dem zweiten Transistor (4') bereitgestellt ist.

6. Elektronisches Vorschaltgerät nach Anspruch 5, wobei die Steuereinheit (12) den ersten und/oder den zweiten Transistor (4, 4') derart ansteuert, dass die statische Leistung von dem zweiten Transistor bereitgestellt ist.

7. Elektronisches vorschaltgerät nach einem der vorhergehenden Ansprüche, wobei weiterhin ein Schaltelement (10) vorgesehen ist, das dazu ausgelegt ist, den ersten Transistor (4) zu deaktivieren.

8. Elektronisches Vorschaltgerät nach Anspruch 7, wobei das Schaltelement (10) mittels einer Steuereinheit ansteuerbar ist.

## Claims

1. Electronic ballast having a first transistor (4), in particular a MOSFET, whose power is dimensioned with respect to a start-up power, the electronic ballast comprising at least one second transistor (4'), and the first and second transistors (4, 4') being arranged in a parallel manner, **characterized in that** the second transistor (4') has a power which is different from that of the first transistor (4).

2. Electronic ballast according to Claim 1, the second transistor (4') having a lower power than the first transistor (4).

3. Electronic ballast according to one of the preceding claims, provision also being made of a control unit (12) which drives the first and second transistors (4, 4').

4. Electronic ballast according to one of the preceding claims, the control unit (12) driving the first and second transistors (4, 4') in such a manner that the first and second transistors (4, 4') are connected in parallel in order to provide the start-up power, as a result of which the start-up power is provided by both transistors.

5. Electronic ballast according to one of the preceding claims, the ballast changing to steady-state operation with a steady-state power after the starting operation with the start-up power, and the power for steady-state operation being provided by the second transistor (4').

6. Electronic ballast according to Claim 5, the control unit (12) driving the first and/or second transistor (4, 4') in such a manner that the steady-state power is provided by the second transistor.

7. Electronic ballast according to one of the preceding claims, provision also being made of a switching element (10) which is designed to deactivate the first transistor (4).

8. Electronic ballast according to Claim 7, the switching element (10) being able to be driven using a control unit.

## Revendications

1. Ballast électronique (EVG) doté d'un premier transistor (4), en particulier d'un transistor à effet de champ du type MOS, dont la puissance est dimensionnée pour une puissance de démarrage, le ballast électronique comprenant au moins un second transistor (4') et le premier et le second transistors (4, 4') étant disposés en parallèle, **caractérisé en ce que** le second transistor (4') présente une autre puissance que le premier transistor (4).

2. Ballast électronique selon la revendication 1, le second transistor (4') présentant une puissance inférieure au premier transistor (4).

3. Ballast électronique selon l'une quelconque des revendications précédentes, une unité de commande (12), qui actionne le premier et le second transistors (4, 4'), étant également prévue.

4. Ballast électronique selon l'une quelconque des revendications précédentes, l'unité de commande (12) actionnant le premier et le second transistors (4, 4'), de telle sorte que le premier et le second transistors (4, 4') sont branchés en parallèle pour la fourniture de la puissance de démarrage, la puissance de démarrage étant fournie par les deux transistors.

5. Ballast électronique selon l'une quelconque des revendications précédentes, le ballast passant après l'opération de démarrage avec la puissance de démarrage dans un mode statique avec une puissance statique et la puissance pour le mode statique étant fournie par le second transistor (4').

6. Ballast électronique selon la revendication 5, l'unité de commande (12) actionnant le premier et/ou le second transistor (4, 4'), de telle sorte que la puissance statique est fournie par le second transistor.

7. Ballast électronique selon l'une quelconque des revendications précédentes, un élément de commutation (10), qui est conçu pour désactiver le premier transistor (4), étant également prévu.

8. Ballast électronique selon la revendication 7, l'élément de commutation (10) pouvant être actionné au moyen d'une unité de commande.
